# EUROPÄISCHE PATENTSCHRIFT

(11) **EP 2 793 645 B1**
(45) Veröffentlichungstag und Bekanntmachung des Hinweises auf die Patenterteilung: **07.06.2017**
(21) Anmeldenummer: 12769901.5
(22) Anmeldetag: 05.09.2012
(51) Int. Cl.: A46B 7/04

(54) **BESENBLOCK**
BROOM HEAD
TÊTE DE BALAI

(30) Priorität: 22.12.2011 DE 102011122105
(43) Veröffentlichungstag der Anmeldung: 29.10.2014
(73) Patentinhaber: Carl Freudenberg KG, 69469 Weinheim (DE)
(72) Erfinder: WEIS, Norbert, 69469 Weinheim (DE); CLEMEN, Hans-Jörg, 69121 Heidelberg (DE); HUNGER, Marc, 68519 Viernheim (DE)
(86) Internationale Anmeldenummer: PCT/EP2012/003715
(87) Internationale Veröffentlichungsnummer: WO 2013/091740

(56) Entgegenhaltungen:
- EP-A1- 1 595 473
- WO-A1-2006/122607
- DE-A1-102008 016 637
- US-A1- 2004 031 116

## Beschreibung

### Technisches Gebiet

Die Erfindung betrifft einen Besenblock gemäß dem Oberbegriff des Patentanspruchs 1.

### Stand der Technik

Die EP 1 595 473 A1 zeigt einen Borstenträger, an dem ein Lamellenbesatz angeordnet ist.

Die US 2004/0031116 A1 zeigt einen Zwei-in-eins-Besen, wobei ein Teil eine U-Form aufweist.

Aus der WO 2006/122607 A1 ist ein Besenkörper bekannt, der auf seiner Unterseite zwei Reinigungskörper aus voneinander abweichenden Werkstoffen aufweist, wobei ein Reinigungskörper durch einen Schaumstoffkörper gebildet ist.

Die DE 10 2008 016 637 A1 zeigt eine Borstenträgerplatte, an der eine Verstärkungsplatte angebracht ist.

Aus dem Stand der Technik sind Besenblöcke bekannt, die mit einem Stiel verbunden werden können. Ein solcher Besenblock umfasst einen Grundkörper mit einer Platte, von welcher Reinigungselemente zur Zuwendung an eine zu reinigende Fläche abragen. Von der Platte ragen außerdem Lamellen in Richtung der zu reinigenden Fläche ab, welche die Reinigungsleistung der Reinigungselemente unterstützen.

Die Lamellen können Schmutzpartikel oder Feuchtigkeit von einer zu reinigenden Fläche entfernen, welche durch die Reinigungselemente, insbesondere Borsten, nur unzureichend entfernt werden können.

Die Lamellen können entweder an der Platte befestigt sein oder an einer Kappe, welche eine Aufnahme für einen Stiel aufweist. Bei der Fertigung eines Besenblocks werden die Platte und die Kappe miteinander verbunden, um den Grundkörper zu bilden. Bei dieser Fertigungsmethode treten allerdings erhebliche Probleme bei der Lagerhaltung auf, da sowohl eine Platte mit Lamellen als auch eine Kappe mit Lamellen relativ sperrig und nur schlecht lagerbar ist.

### Darstellung der Erfindung

Der Erfindung liegt daher die Aufgabe zugrunde, einen Besenblock anzugeben, der bei problemloser Lagerhaltung dessen Einzelteile gefertigt werden kann, wobei nach der Fertigung des Besenblocks die Einzelteile fest miteinander verbunden sind.

Die vorliegende Erfindung löst die zuvor genannte Aufgabe durch die Merkmale des Patentanspruchs 1.

Erfindungsgemäß sind die zweiten Reinigungselemente an einem Modul angeordnet, welches in die Platte als separates Einzelteil einfügbar ist. Erfindungsgemäß ist erkannt worden, dass ein separates Modul ermöglicht, die Platte und die Kappe als flache Einzelteile leicht zu stapeln und zu lagern, da diese selbst keine zweiten Reinigungselemente aufweisen. Das separate Modul ist ebenfalls flach ausgestaltet und daher leicht lagerbar. In einem Fertigungsprozess können diese drei Einzelteile rasch unverlierbar zusammengefügt werden und so einen Besenblock bilden. Die flachen Einzelteile erlauben eine einfache und kostengünstige Lagerhaltung und damit eine kostengünstige Herstellung des Besenblocks.

Die Kappe weist eine Aufnahme für einen Stiel auf. Hierdurch kann ein Besenstiel an den Besenblock angesteckt oder angeschraubt werden.

Folglich ist die eingangs genannte Aufgabe gelöst.

Das Modul ist zwischen der Platte und einer Kappe fixiert. Hierdurch kann das Modul formschlüssig und/ oder stoffschlüssig zwischen Platte und Kappe aufgenommen werden. Die Platte und die Kappe können miteinander verklebt, verschweißt oder verrastet werden.

Das Modul kann einen Steg aufweisen, von dem die zweiten Reinigungselemente, insbesondere Lamellen, abragen, wobei die zweiten Reinigungselemente eine Ausnehmung in der Platte durchgreifen. Der Steg kann als Anschlag dienen, der an der Platte anlegbar ist. Überdies können mehrere einzelne, palisadenartig angeordnete zweite Reinigungselemente als Gesamtheit ergriffen und in die Platte eingesetzt werden.

Die ersten Reinigungselemente können als Borsten ausgestaltet sein. Die Borsten können aus Kunststoffen oder aus Naturfasern gefertigt sein.

Die zweiten Reinigungselemente können aus einem Elastomer gefertigt sein. Ein Elastomer, insbesondere Gummi, kann eine hervorragende Wischfunktion entfalten.

Die zweiten Reinigungselemente können aus einem Schaumstoff gefertigt sein. Schaumstoffe sind kostengünstig und leicht.

Die zweiten Reinigungselemente können als Lamellen ausgestaltet sein. Lamellen können mit ihrer Lamellenfläche oder Wischfläche beim Kehren besonders gut Feuchtigkeit mitnehmen und verstreichen. Überdies können Lamellen hartnäckigen Schmutz lösen und Haare und kleinere Schmutzpartikel erfassen.

Die Lamellen können gerade, gebogen oder gewölbt ausgestaltet sein. Je nach Anforderung an die Wischfunktion kann die Geometrie der Lamellen gewählt werden. Es ist denkbar, U-förmige, V-förmige, X-förmige, runde oder ovale Lamellen einzusetzen.

Der Besenblock kann aus drei Einzelteilen, nämlich einer Platte mit ersten Reinigungselementen, einer Kappe und dem Modul gefertigt sein. Diese drei Einzelteile können problemlos händisch zusammengefügt werden.

### Kurzbeschreibung der Zeichnung

In der Zeichnung zeigen
- Fig. 1: eine Explosionsdarstellung eines Besenblocks, der aus drei Einzelteilen besteht,
- Fig. 2: eine Darstellung, in der das Modul in die Platte teilweise eingesetzt ist,
- Fig. 3: eine Darstellung, in der das Modul in die Platte vollständig eingesetzt ist,
- Fig. 4: eine Darstellung, in der die Kappe auf die Platte aufgesetzt wird, und
- Fig. 5: eine Darstellung des fertig montierten Besenblocks.

### Ausführung der Erfindung

Fig. 1 zeigt in einer Explosionsdarstellung einen Besenblock 1, umfassend einen Grundkörper 2 mit einer Platte 3, von welcher erste Reinigungselemente 4 zur Zuwendung an eine zu reinigende Fläche abragen, wobei von der Platte 3 als zweite Reinigungselemente 5 außerdem Lamellen abragen, welche die Reinigungsleistung der ersten Reinigungselemente 4 unterstützen.

Die zweiten Reinigungselemente 5, nämlich die Lamellen, sind an einem Modul 6 angeordnet, welches als separates Einzelteil in eine Ausnehmung 9 der Platte 3 derart einfügbar ist, dass die zweiten Reinigungselemente 5 die Platte 3 durchgreifen.

Die zweiten Reinigungselemente 5 sind an einem Modul 6 angeordnet, welches in die Platte 3 als separates Einzelteil einfügbar ist. Das Modul 6 ist zwischen der Platte 3 und einer Kappe 7 fixierbar.

Fig. 2 zeigt, dass das Modul 6 einen Steg 8 aufweist, von dem die Lamellen abragen, wobei die Lamellen eine Ausnehmung 9 in der Platte 3 durchgreifen. Die Ausnehmung 9 ist als länglicher Schlitz ausgestaltet. Mehrere Lamellen sind am Steg 8 angeordnet, die in ihrer Gesamtheit gemeinsam in die Ausnehmung 9 einführbar sind.

Die Kappe 7 weist eine Aufnahme 10 für einen Stiel auf. Die Aufnahme 10 ist integral mit der Kappe 7 ausgebildet.

Die ersten Reinigungselemente 4 sind als Borsten ausgestaltet. Die zweiten Reinigungselemente 5 sind als Lamellen ausgestaltet. Die Lamellen sind von den Borsten allseitig umgeben.

Die Lamellen sind gewölbt und im Wesentlichen U-förmig ausgestaltet. Die Lamellen sind aus einem Elastomer gefertigt. Die einzelnen Lamellen sind derart angeordnet, dass längs des Stegs 8 einer konvex gewölbten Lamellenfläche eine konkav gewölbte Lamellenfläche folgt.

Fig. 3, 4 und 5 zeigen, dass der Besenblock 1 aus drei Einzelteilen, nämlich einer Platte 3 mit ersten Reinigungselementen 4, einer Kappe 7 und dem Modul 6 gefertigt ist. Fig. 5 zeigt den Besenblock 1 in fertig montiertem Zustand. Die drei Einzelteile bilden den Grundkörper 2.

## Patentansprüche

1. Besenblock (1), umfassend einen Grundkörper (2) mit einer Platte (3), von welcher erste Reinigungselemente (4) zur Zuwendung an eine zu reinigende Fläche abragen, wobei von der Platte (3) außerdem zweite Reinigungselemente (5) abragen, welche die Reinigungsleistung der ersten Reinigungselemente (4) unterstützen, und wobei die zweiten Reinigungselemente (5) an einem Modul (6) angeordnet sind, welches als separates Einzelteil in eine Ausnehmung (9) der Platte (3) derart einfügbar ist, dass die zweiten Reinigungselemente (5) die Platte (3) durchgreifen, wobei das Modul (6) zwischen der Platte (3) und einer Kappe (7) fixiert ist, und wobei die Kappe (7) eine Aufnahme (10) für einen Stiel aufweist.

2. Besenblock nach Anspruch 1, **dadurch gekennzeichnet, dass** das Modul (6) einen Steg (8) aufweist, von dem die zweiten Reinigungselemente (5) abragen, wobei die zweiten Reinigungselemente (5) die Ausnehmung (9) in der Platte (3) durchgreifen.

3. Besenblock nach einem der voranstehenden Ansprüche, **dadurch gekennzeichnet, dass** die ersten Reinigungselemente (4) als Borsten ausgestaltet sind.

4. Besenblock nach einem der voranstehenden Ansprüche, **dadurch gekennzeichnet, dass** die zweiten Reinigungselemente (5) aus einem Elastomer gefertigt sind.

5. Besenblock nach einem der voranstehenden Ansprüche, **dadurch gekennzeichnet, dass** die zweiten Reinigungselemente (5) aus einem Schaumstoff gefertigt sind.

6. Besenblock nach einem der voranstehenden Ansprüche, **dadurch gekennzeichnet, dass** die zweiten Reinigungselemente (5) als Lamellen ausgestaltet sind.

7. Besenblock nach Anspruch 6, **dadurch gekennzeichnet, dass** die Lamellen gerade, gebogen oder gewölbt ausgestaltet sind.

8. Besenblock nach einem der voranstehenden Ansprüche, **dadurch gekennzeichnet, dass** der Besenblock (1) aus drei Einzelteilen, nämlich aus der Platte (3) mit Reinigungselementen (4), einer Kappe (7) und dem Modul (6) gefertigt ist.

## Claims

1. Broom head (1), comprising a basic body (2) with a plate (3), from which first cleaning elements (4) to be turned toward a surface to be cleaned project, wherein second cleaning elements (5), which assist the cleaning capacity of the first cleaning elements (4), also project from the plate (3), and wherein the second cleaning elements (5) are arranged on a module (6) which can be inserted as a separate individual part into a recess (9) of the plate (3) in such a way that the second cleaning elements (5) pass through the plate (3), wherein the module (6) is fixed between the plate (3) and a cap (7), and wherein the cap (7) has a receptacle (10) for a handle.

2. Broom head according to Claim 1, **characterized in that** the module (6) has a ridge (8), from which the second cleaning elements (5) project, the second cleaning elements (5) passing through the recess (9) in the plate (3).

3. Broom head according to one of the preceding claims, **characterised in that** the first cleaning elements (4) are configured as bristles.

4. Broom head according to one of the preceding claims, **characterized in that** the second cleaning elements (5) are manufactured from an elastomer.

5. Broom head according to one of the preceding claims, **characterized in that** the second cleaning elements (5) are manufactured from a foam.

6. Broom head according to one of the preceding claims, **characterized in that** the second cleaning elements (5) are configured as lamellae.

7. Broom head according to Claim 6, **characterized in that** the lamellae have a straight, bent or curved configuration.

8. Boom head according to one of the preceding claims, **characterized in that** the broom head (1) is manufactured from three individual parts, to be precise from the plate (3) with cleaning elements (4), from a cap (7) and from the module (6).

## Revendications

1. Tête de balai (1), comprenant un corps de base (2) avec une plaque (3), depuis laquelle font saillie des premiers éléments de nettoyage (4) pour l'utilisation sur une surface à nettoyer, des deuxièmes éléments de nettoyage (5) faisant en outre saillie depuis la plaque (3), lesquels aident à la performance de nettoyage des premiers éléments de nettoyage (4), et les deuxièmes éléments de nettoyage (5) étant disposés sur un module (6) qui peut être introduit en tant que pièce détachée séparée dans un évidement (9) de la plaque (3) de telle sorte que les deuxièmes éléments de nettoyage (5) s'engagent à travers la plaque (3), le module (6) étant fixé entre la plaque (3) et un capuchon (7), et le capuchon (7) présentant un logement (10) pour un manche.

2. Tête de balai selon la revendication 1, **caractérisée en ce que** le module (6) présente une baguette (8) depuis laquelle font saillie les deuxièmes éléments de nettoyage (5), les deuxièmes éléments de nettoyage (5) s'engageant à travers l'évidement (9) dans la plaque (3).

3. Tête de balai selon l'une quelconque des revendications précédentes, **caractérisée en ce que** les premiers éléments de nettoyage (4) sont configurés sous forme de poils.

4. Tête de balai selon l'une quelconque des revendications précédentes, **caractérisée en ce que** les deuxièmes éléments de nettoyage (5) sont fabriqués à partir d'un élastomère.

5. Tête de balai selon l'une quelconque des revendications précédentes, **caractérisée en ce que** les deuxièmes éléments de nettoyage (5) sont fabriqués à partir d'une mousse.

6. Tête de balai selon l'une quelconque des revendications précédentes, **caractérisée en ce que** les deuxièmes éléments de nettoyage (5) sont configurés sous forme de lamelles.

7. Tête de balai selon la revendication 6, **caractérisée en ce que** les lamelles sont configurées sous forme droite, courbe ou cintrée.

8. Tête de balai selon l'une quelconque des revendications précédentes, **caractérisée en ce que** la tête de balai (1) est fabriquée à partir de trois pièces détachées, à savoir la plaque (3) avec les éléments de nettoyage (4), un capuchon (7) et le module (6).
